# DEMANDE DE BREVET EUROPEEN

(11) **EP 0 325 508 A1**
(43) Date de publication de la demande: **26.07.1989**
(21) Numéro de dépôt: 89400085.0
(22) Date de dépôt: 11.01.1989
(51) Int. Cl.: D04B 15/42, B65H 49/16

(54) **Cantre perfectionné pour métier à tricoter**

(30) Priorité: 11.01.1988 FR 8800459
(71) Demandeur: INSTITUT TEXTILE DE FRANCE, F-92223 Bagneux Cédex (FR)
(72) Inventeur: Matthelie, Jean-Pierre, F-10420 Noes-près-Troyes (FR); Perrin, Denis, F-10000 Troyes (FR)
(74) Mandataire: Descourtieux, Philippe

(57) **Abrégé**

Le bâti du cantre est un élément de structure indépendant du métier. Il comporte pour chaque fil à alimenter un tendeur (10) , fixé sur la face extérieure destinée à être placée à proximité d'un côté d'alimentation du métier , et un tube de guidage (6) ayant, sur le parcours du fil entre le support bobine (3) et le tendeur (10), une partie amont sensiblement verticale, une partie intermédiaire sensiblement horizontale et une partie aval sensiblement verticale.

De préférence le cantre est un module à plusieurs étages, par exemple trois, comportant pour chaque fil un dispositif de détection de variation de la tension du fil (12,13,14) placé entre le tendeur (10) et l'oeillet de sortie (14) , agissant sur le tendeur (10) lorsque la tension du fil varie au-delà d'un certain seuil.

## Description

La présente invention concerne l'alimentation des métiers à tricoter, notamment des métiers à tricoter rectilignes, à partir d'un cantre supportant les bobines de fil. Elle concerne plus particulièrement un cantre présentant pour chaque fil un parcours particulier entre la bobine et l'oeillet de sortie correspondant à ce fil.

Traditionnellement , le cantre d'alimentation des métiers à tricoter rectilignes consiste en un élément de structure intégré au métier comportant d'une part un plateau horizontal support de bobines , et faisant approximativement la longueur du métier et d'autre part un ensemble de rappels-fils placés pour partie au-dessus du plateau et pour partie sur les côtés latéraux du métier correspondant à l'alimentation en fils. Lors du déplacement du chariot de tricotage, le fil est prélevé de la bobine, et suit un parcours qui est déterminé par la position de la bobine sur le plateau.

Cette disposition est la plus avantageuse sur le plan de l'encombrement puisque le cantre n'occupe pas , en surface au sol, une place beaucoup plus importante que le métier proprement dit. Cependant elle présente bon nombre d'inconvénients, parmi lesquels le risque d'emmêlement des fils, la difficulté d'obtenir de faibles tensions de fils lors du tricotage, le risque d'encrassement des fontures et une accessibilité médiocre des organes de réglage de tension, de rappel et de surveillance des fils.

On connaît déjà par le brevet DE-A-2.938.800 un cantre qui comporte un bâti indépendant du métier sur lequel sont montés, pour chaque fil à alimenter, un ou deux supports de bobine et un oeillet de sortie du fil. On sait aussi par le brevet DE-A-2.360.507 guider le fil tout au long de son parcours entre la bobine d'alimentation et le métier lui-même à l'aide d'un tube de guidage , qui débouche directement sur le système d'appel du fil, par exemple un fournisseur.

Cependant, les cantres précités ne permettent pas de guider le fil , même lorsque l'appel cesse, à l'état rectiligne et tendu entre le cantre et le métier, en particulier dans le cas de métiers ne possédant pas de fournisseurs de fil. En effet, le fil qui emmagasine de l'énergie lors de son déplacement subit un à-coup lors de chaque arrêt et cet à-coup peut projeter le fil en avant. Après l'arrêt , le fil a une configuration courbe entre le cantre et le métier, ce qui peut occasionner des souillures si la courbure du fil est telle que celui-ci traîne à terre, des emmêlements de fils voisins, et aussi des défauts de tricotage si le fil a une tendance au vrillage.

Or on a trouvé, et c'est ce qui fait l'objet de l'invention, un cantre qui pallie les inconvénients constatés en ce que grâce à sa structure d'une part le fil est constamment dans un état rectiligne entre le cantre et le métier et d'autre part il n'y a aucun risque d'emmêlement ni de pollution des fils même sur le cantre lui-même.

Ce cantre est du type connu en ce qu'il comporte un bâti indépendant du métier sur lequel sont montés , pour chaque fil à alimenter à partir du cantre , un ou deux supports de bobine, un oeillet de sortie de fil et un tube de guidage. Selon l'invention il comporte aussi pour chaque fil un tendeur fixé sur la face extérieure du bâti destiné à être placé à proximité d'un des côtés latéraux correspondant à l'alimentation en fils du métier, et le tube de guidage a, sur le parcours du fil entre le support-bobine et le tendeur , une partie amont sensiblement verticale, une partie intermédiaire sensiblement horizontale et une partie aval sensiblement verticale et débouchant à proximité immédiate du tendeur, les trois parties étant reliées entre elles par des coudes.

Ainsi le parcours du fil sur le cantre est presque totalement guidé à l'intérieur du tube jusqu'au tendeur. Cette disposition particulière permet d'annuler tout risque d'emmêlement de fils sur le cantre comme entre le cantre et le métier, et d'obtenir une présentation adéquate du fil avec une tension réduite.

Dans une version préférée de réalisation, le cantre selon l'invention a trois étages, sur chacun desquels sont montés un support bobine d'alimentation et un support bobine de réserve. Il s'agit d'un petit cantre modulaire pour le stockage de six bobines, trois en cours de tricotage et trois en réserve. Un module de ce type permet d'alimenter trois guide-fils avec un seul fil par maille. En plaçant sur le côté du métier deux modules de ce type on pourra alimenter six guide-fils avec un fil par maille ou bien trois guide-fils avec deux fils par maille ou bien deux guide-fils avec trois fils par maille. D'autres combinaisons avec plus de trois fils assemblés peuvent être envisagées.

Avantageusement , le cantre comprend également , sur le parcours de chaque fil entre le tendeur et l'oeillet de sortie un rappel-fil associé ou non à un dispositif de détection de défaut de fil, notamment de noeuds et de casses de fils . De même , il est souhaitable que chaque tendeur soit assorti de moyens automatiques de régulation en fonction de la variation de la tension du fil correspondant.

Ainsi , on place sur le cantre, de manière fixe et homogène quelque soit le métier à alimenter , des organes qui généralement sont rapportés sur le métier proprement dit. Ceci permet d'éviter d'avoir à faire des adaptations personnalisées pour fixer ces organes sur chaque type de métiers et permet d'éviter d'avoir d'un métier à l'autre des parcours de fils distincts et non homogènes. Grâce au cantre de l 'invention, quel que soit le métier à alimenter, les parcours de fils sont les mêmes.

Dans une version préférée de réalisation du système de régulation, le tendeur est un tendeur à coupelles , équipé d'un moteur à double sens de rotation et sur le parcours du fil entre le tendeur à l'oeillet de sortie est prévu un dispositif de détection de la variation de la tension du fil, connecté à des moyens de commande du moteur commandant la rotation du moteur dans le sens d'un rapprochement des coupelles lorsque le dispositif de détection détecte une diminution de la tension au-delà d'un certain seuil , et inversement dans le sens d'un desserrement des coupelles lorsque le dispositif de détection détecte une augmentation de la tension au-delà d'un certain seuil.

L'invention sera mieux comprise à la lecture de la description qui va maintenant être faite d'un cantre modulaire à trois étages illustré par le dessin dans lequel :
La figure 1 est une représentation schématique du cantre vu de face
La figure 2 est une représentation schématique du cantre vu de côté
La figure 3 est un diagramme représentant l'implantation de deux cantres alimentant un métier.

Le bâti du cantre consiste en un assemblage de quatre montants verticaux 1,1′ et de douze traverses 2 formant un cadre rigide à trois niveaux. Sur chaque ensemble de quatre traverses 2a, 2b et 2c est placé un plateau sur la partie supérieure duquel sont fixés deux supports 3 de bobine 4. Ainsi le cantre comprend trois groupes 3a, 3b , 3c de deux supports soit six supports pour les six bobines 4 de fil, trois bobines (une par niveau) étant en service pendant que les trois autres sont en réserve.

Sur la face du cantre qui est destinée à être placée à proximité du côté d'alimentation en fil, les deux montants 1′ ont une hauteur plus grande que celle des deux autres montants 1 et leur extrémité supérieure est reliée par une treizième traverse 5.

Trois tubes de guidage 6a, 6b, 6c sont fixés sur la traverse 5. Le premier 6a sert au guidage du fil provenant des bobines supportées par le plateau supérieur 2a, le deuxième 6b au guidage du fil provenant des bobines supportées par le plateau intermédiaire 2b et le troisième 6c au guidage du fil provenant des bobines supportées par le plateau inférieur 2c. L'extrémité du tube correspondant à l'entrée du fil provenant d'une bobine d'un niveau donné est placée à la partie haute du niveau.

Chaque tube 6, dans le sens du déplacement du fil guidé, a d'abord une partie verticale de bas en haut jusqu'au coude 7, une partie horizontale jusqu'au coude 8 puis une petite partie verticale du haut vers le bas. C'est la partie horizontale du tube 6 qui est fixée sur la traverse supérieure 5.

Comme cela apparaît clairement sur la figure 2, les trois tubes sont décalés les uns par rapport aux autres sur la largeur du cantre, le tube 6a étant entouré par les tubes 6b et 6c, et les supports 3 sont orientés vers l'extrémité du tube correspondant. De plus chaque bobine 4 est positionnée sur son support 3 par un moyeu de centrage.

Sur la plaque 9, fixée transversalement sur la partie haute des montants 1′, sont montés trois tendeurs 10a, 10b , 10c à coupelles, positionnés de telle sorte que le fil provenant de l'extrémité aval des tubes 6a, 6b ou 6c passe entre les coupelles dans son parcours vertical descendant. Chaque tendeur est équipé d'un moteur à double sens de rotation permettant de rapprocher ou d'écarter automatiquement les deux coupelles et donc de régler la tension du fil correspondant.

Sur la plaque 10, fixée transversalement sur la partie médiane des montants 1′, sont montés trois ensembles de détection de variation de tension du fil .Chaque ensemble est constitué de deux roulettes fixes et d'une roulette mobile, placée de telle sorte que le fil 11 provenant du tendeur 10 passe successivement sur une première roulette fixe 12 , sur la roulette mobile 13 et sur une seconde roulette fixe 14 avant d'être dirigé vers le métier 15. Les roulettes peuvent être remplacées par des guides en porcelaine ou céramique.

La roulette mobile 13 tire sur le fil avec une force constante et toute variation de la tension du fil déplace la roulette 13 et tout déplacement au-delà d'un certain seuil commande la rotation du moteur du tendeur 10 , comme cela est décrit dans le brevet européen N°108.660 de la demanderesse dont l'enseignement fait partie intégrante de la présente description.

De chaque côté 16 du métier 15 correspondant à l'alimentation en fils du chariot de tricotage est placé un cantre, comme décrit ci-dessus , la face du cantre munie des tendeurs 10 et des dispositifs de détection de tension étant proche du côté 16 , perpendiculairement à celui-ci. Ainsi, chacun des fils 11, provenant de la seconde roulette fixe 14 du dispositif de détection de la variation de tension - ladite roulette 14 faisant office d'oeillet de sortie du fil - est dirigé vers le guide-fil entraîné par le chariot de tricotage du métier à tricoter 15.

Le cantre selon l'invention peut également supporter d'autres organes, non représentés sur le dessin, tels que rappels-fils , détecteurs de casse, détecteurs de noeuds, notamment sur le parcours du fil 11 entre le tendeur 10 et le dispositif de détection de variation de tension. Le bâti peut être monté d'un côté sur des roues 17, munies d'organes de blocage non représentés , facilitant le déplacement du cantre modulaire par exemple d'un métier à l'autre ou pour des interventions sur le côté du métier . L'alimentation électrique du système de régulation et des sécurités est assurée par une liaison électrique avec le métier à tricoter proprement dit.

L'invention n'est pas limitée au mode de réalisation du cantre qui vient d'être décrit à titre d'exemple. Il revient à l'homme du métier de déterminer le nombre de supports de bobine, d'étages , la distribution des tubes de guidage , en fonction en particulier de l'encombrement disponible autour des métiers, et du nombre de fils à alimenter.

## Revendications

1. Cantre pour l'alimentation en fils d'un métier à tricoter, du type comprenant un bâti indépendant du métier sur lequel sont montés , pour chaque fil (11) à alimenter, un ou deux supports (3) de bobine, un oeillet (14) de sortie de fil et un tube de guidage, caractérisé en ce qu'il comporte pour chaque fil (11) à alimenter un tendeur, fixé sur la face extérieure du bâti destinée à être placée à proximité d'un des côtés latéraux correspondant à l'alimentation en fils, et en ce que le tube de guidage (6) a sur le parcours du fil (11) entre le support bobine (3) et le tendeur (10) une partie amont sensiblement verticale, une partie intermédiaire sensiblement horizontale et une partie aval sensiblement verticale et débouchant à proximité immédiate du tendeur (10) , les trois parties étant reliées entre elles par des coudes (7,8).

2. Cantre selon la revendication 1 caractérisé en ce que les parties aval de tous les tubes de guidage sont sensiblement dans le même plan vertical parallèle à la face extérieure du cantre sur laquelle sont fixés les tendeurs (10).

3. Cantre selon l'une des revendications 1 à 2 caractérisé en ce qu'il comprend , sur le parcours de chaque fil (11) entre le tendeur (10) et l'oeillet (14) de sortie, un rappel-fil et/ou un dispositif de détection de défaut de fil, notamment de noeuds et de casses de fils.

4. Cantre selon l'une des revendications 1 à 2 caractérisé en ce que chaque tendeur (10) est assorti de moyens automatiques de régulation en fonction de la variation de la tension du fil correspondant.

5. Cantre selon la revendication 4 caractérisé en ce que le tendeur (10) est un tendeur à coupelles, équipé d'un moteur à double sens de rotation et sur le parcours du fil (11) entre le tendeur (10) et l'oeillet (14) de sortie est prévu un dispositif de détection de la variation de la tension du fil, connecté à des moyens de commande du moteur commandant la rotation du moteur dans le sens d'un rapprochement des coupelles lorsque le dispositif de détection détecte une diminution de la tension au-delà d'un certain seuil, et inversement dans le sens d'un desserrement des coupelles lorsque le dispositif de détection détecte une augmentation de la tension au-delà d'un certain seuil.
